# FASCICULE DE BREVET EUROPEEN

(11) **EP 2 876 504 B1**
(45) Date de publication et mention de la délivrance du brevet: **26.07.2017**
(21) Numéro de dépôt: 13193609.8
(22) Date de dépôt: 20.11.2013
(51) Int. Cl.: G04B 17/32

(54) **Porte-piton d'horlogerie sans vis**
Schraubenloser Spiralklötzchen-Träger für Uhr
Screwless clock stud holder

(43) Date de publication de la demande: 27.05.2015
(73) Titulaire: ETA SA Manufacture Horlogère Suisse, 2540 Grenchen (CH)
(72) Inventeur: Courvoisier, Raphaël, 2035 Corcelles (CH)
(74) Mandataire: Giraud, Eric

(56) Documents cités:
- EP-A1- 2 290 477
- CH-A- 332 548
- CH-A- 609 515

## Description

### Domaine de l'invention

L'invention concerne un ensemble de maintien ou d'appui d'un ressort spiral d'horlogerie, comportant un piton et un porte-piton, lequel porte-piton comporte des moyens de fixation dudit porte-piton à un mécanisme d'échappement, et ledit piton comportant au moins une surface d'orientation définissant une direction de maintien ou d'appui d'un dit ressort spiral.

L'invention concerne encore un mécanisme d'échappement d'horlogerie comportant au moins un tel ensemble de maintien.

L'invention concerne encore un mouvement d'horlogerie comportant au moins un tel mécanisme d'échappement.

L'invention concerne encore une pièce d'horlogerie comportant au moins un tel mouvement.

L'invention concerne le domaine des mécanismes d'échappement d'horlogerie.

### Arrière-plan de l'invention

Sur de nombreux calibres de très grandes série, le piton, constituant le point d'attache externe du ressort-spiral, est clipé sur un porte-piton qui est une pièce plate étampée.

Sur des réalisations haut de gamme, le piton est vissé dans un porte-piton qui est un composant usiné. La vis de fixation travaille alors entre son pied et ses filets. La tête n'est jamais bloquée, ce qui entraîne des casses régulières, suite aux efforts de torsion subis lorsque le pied est bloqué sur le piton, et quand l'opérateur continue à visser.

Le document CH 332 548 A au nom de PARECHOC SA décrit un dispositif de réglage de la longueur active d'un spiral, avec une fixation sans piton de l'extrémité de ce spiral, par un dispositif qui pince directement le spiral, sans passer par l'intermédiaire d'un piton. Un composant appelé « porte-spiral » et un composant appelé « plaquette cintrée » sont nécessaires pour emprisonner, ensemble, le spiral. Cette plaquette cintrée, qui est un composant indépendant, n'est pas assimilable à un piton. Une vis sert à bloquer le spiral. Une première lame élastique sert à déterminer la longueur active du spiral. La plaquette cintrée pousse une deuxième lame élastique sur cette première lame élastique, pour l'empêcher de se déplacer intempestivement. Ce mécanisme ne permet pas l'insertion et le dégagement d'un équipage porteur du spiral, par simple effet de l'élasticité d'une lame.

Le document EP 2 290 477 A1 au nom de GLASHÜTTE UHRENBETRIEB décrit un porte-piton qui comporte un taraudage de fixation de la vis de maintien du piton, laquelle coopère avec un chambrage de ce piton, sur une partie de l'épaisseur de celui-ci. La cloison qui porte le taraudage de réception de la vis est une cloison rigide. Cette construction utilise un patin anti-frottement pouvant être ajouté entre le piton et le spiral afin de modifier le point d'attache, il s'agit donc, là encore, d'un système permettant de régler la longueur active du spiral.

Dans les deux cas, c'est le spiral lui-même qui est pincé. Cela ne peut pas fonctionner avec un spiral en silicium qui ne supporte pas les contraintes de torsion ou de compression.

### Résumé de l'invention

L'invention se propose de fournir une solution de maintien de la spire externe du spiral, qui soit compatible avec des mouvements haut de gamme, et de résoudre le problème récurrent de tenue des vis par une solution de fixation exempte de vis.

A cet effet, l'invention concerne un ensemble de maintien ou d'appui d'un ressort spiral d'horlogerie, comportant un piton et un porte-piton, lequel porte-piton comporte des moyens de fixation dudit porte-piton à un mécanisme d'échappement, ledit piton comportant au moins une surface d'orientation définissant une direction de maintien ou d'appui d'un dit ressort spiral, caractérisé en ce que ledit porte-piton est en deux parties, et comporte une structure rigide porteuse desdits moyens de fixation, et une lame-ressort plaquée contre ladite structure rigide, ladite lame-ressort comportant au moins une lèvre élastique définissant avec ladite structure une chambre de réception dudit piton, ladite lèvre élastique coopérant avec ladite au moins une surface d'orientation dudit piton pour le maintien dudit piton en position indexée et de blocage.

Selon une caractéristique de l'invention, ladite surface latérale d'appui constitue une surface d'orientation qui définit une direction unique de l'extrémité externe dudit ressort spiral.

L'invention concerne encore un mécanisme d'échappement d'horlogerie comportant au moins un tel ensemble de maintien.

L'invention concerne encore un mouvement d'horlogerie comportant au moins un tel mécanisme d'échappement.

L'invention concerne encore une pièce d'horlogerie comportant au moins un tel mouvement, caractérisée en ce que ladite pièce est une montre.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle et en perspective, un mécanisme d'échappement comportant un ensemble de maintien de ressort-spiral selon l'invention, dans une position de présentation du piton, porteur de la spire externe du spiral, au niveau d'une section d'introduction de cet ensemble de maintien, qui est fixé sur une structure du mécanisme d'échappement telle un coq de balancier ;
- la figure 2 représente, de façon schématisée et en perspective éclatée, cet ensemble de maintien, comportant une structure rigide dans une première variante d'épaisseur constante, une lame-ressort, et le piton agencé pour coopérer avec cet ensemble ;
- la figure 3 représente, de façon schématisée et en perspective, la lame-ressort de la figure 2;
- la figure 4 représente, de façon schématisée et en perspective, une structure rigide dans une deuxième variante sur deux niveaux;
- la figure 5 est un schéma-blocs représentant une pièce d'horlogerie comportant un mouvement lequel comporte un mécanisme d'échappement incluant un ressort-spiral maintenu par un ensemble selon l'invention.

### Description détaillée des modes de réalisation référés

Pour éliminer le maintien du piton par vis, l'invention recourt à un élément de fixation comportant des moyens de rappel élastique pour, d'une part autoriser l'introduction ou l'extraction d'un piton en exerçant sur lui un certain effort, et d'autre part maintenir ce piton en position de fonctionnement dans une position unique de butée

L'invention concerne ainsi un ensemble 20 de maintien ou d'appui d'un ressort spiral 21 d'horlogerie, comportant un piton 1 et un porte-piton 2. Ce porte-piton 2 comporte des moyens de fixation 6 du porte-piton 2 à un mécanisme d'échappement 30, tel un coq de balancier, tel que visible sur la figure 1.

Le piton 1 comporte au moins une surface latérale d'appui 7 définissant une direction de maintien ou d'appui d'un tel ressort spiral 21,
Selon l'invention, ce porte-piton 2 est en au moins deux parties, et comporte une structure rigide 5 porteuse des moyens de fixation 6, et une lame-ressort 8 plaquée contre cette structure rigide 5. Cette lame-ressort 8 comporte au moins une lèvre élastique 9 définissant avec la structure rigide 5 une chambre 10 de réception du piton 1. Cette lèvre élastique 9 coopère avec cette au moins une surface latérale d'appui 7 du piton 1, pour le maintien du piton 1 en position indexée et de blocage. En somme, le piton 1 est pincé entre la lèvre élastique 9 de la lame-ressort 8, et une encoche 53 de la structure rigide 5, visible sur la figure 2.

De préférence, la surface latérale d'appui 7 constitue une surface d'orientation qui définit une direction unique de l'extrémité externe du ressort spiral 21.

L'invention est illustrée dans une réalisation préférée où le porte-piton 2 est en deux parties, qui est économique car chacun des deux composants qu'il comporte est très simple à réaliser, et parfaitement compatible avec des tailles de séries importantes. Ce porte-piton 2 en deux parties, est, encore, d'un encombrement minimal. En effet, de préférence, et tel que visible sur les figures, la lame-ressort 8 enveloppe, au moins partiellement, la structure rigide 5, et l'encombrement total, selon la direction D de l'axe de pivotement du balancier, est le total entre l'épaisseur totale de la structure rigide 5, et l'épaisseur d'une feuille de tôle dans laquelle est préférentiellement formée la lame-ressort 8.

La lame-ressort 8 illustrée en figures 1, 2 et 3, est de préférence en tôle découpée et pliée, elle ne nécessite aucun autre usinage particulier. Elle est peu coûteuse, ce qui permet d'utiliser, avec une même structure porteuse 31 du mécanisme d'échappement 30, et avec une même structure rigide 5, plusieurs lames-ressort 8 de dimensionnements différents pour coopérer avec autant de modèles de pitons de géométries différentes.

La structure rigide 5 peut, selon son dimensionnement, être usinée, ou également réalisée par étampage dans un matériau plus épais et plus rigide que la lame-ressort 8. La figure 2 montre une première variante d'épaisseur constante, très économique, qui se prête à une telle réalisation étampée. La figure 4 montre une deuxième variante de structure rigide 5 sur deux niveaux, qui est préférablement usinée.

L'assemblage de l'ensemble de maintien 20 selon l'invention permet de simplifier l'usinage et la réalisation du porte-piton, car il n'est plus nécessaire, contrairement à l'art antérieur, de réaliser un alésage ou un logement similaire pour la réception du piton 1, ni de taraudage pour coopérer avec une vis de blocage.

Les variantes de réalisation, non limitatives, illustrées par les figures, autorisent une grande facilité d'assemblage, conjuguée à un bas coût de fabrication.

De préférence, le piton 1 comporte, de part et d'autre de la au moins une surface latérale d'appui 7 qu'il comporte pour définir l'orientation de l'extrémité externe du spiral 21, des surfaces d'arrêt 11, 12, pour limiter le débattement de ce piton 1 selon la direction D de l'axe du ressort-spiral 21 par rapport à la pince constituée par l'ensemble de la structure rigide 5 et de la lame-ressort 8. Dans la variante illustrée, la lèvre élastique 9 de la lame-ressort 8 a deux surfaces de bord 91 et 92 qui sont parallèles (et situées chacune dans un plan perpendiculaire à la direction D) et coopère avec cette surface latérale d'appui 7, qui est ici constituée par un plat 16, délimité par ces surfaces d'arrêt 11 et 12. De façon préférée, dans les différentes variantes présentées, la surface latérale d'appui 7 est un plat 16 parallèle à l'axe D du ressort-spiral 21.

Dans une version indéréglable, on peut définir l'écart E1 entre les surfaces d'arrêt 11 et 12 égal à l'écart E entre ces surfaces d'arrêt 11 et 12 pour un maintien sans jeu axial. Ainsi, dans cette version indéréglable, cette au moins une surface latérale d'appui 7 est ajustée aux surfaces d'arrêt 11, 12, pour définir une position unique du piton 1 selon la direction de l'axe D du ressort-spiral 21.

Dans une autre variante, on peut laisser un certain jeu autorisant un réglage axial limité du piton 1, en choisissant l'écart E1 supérieur à l'écart E, de la valeur de la plage de réglage souhaitée.

Dans une autre variante encore, le piton 1 ne comporte pas de surface d'arrêt, sur au moins un côté selon la direction D.

Pour faciliter l'introduction ou l'extraction du piton 1 par rapport à cet ensemble de maintien 20, la structure rigide 5 ou/et la lame-ressort 8 comporte une rampe d'introduction 13, 14, pour l'introduction tangentielle (selon la flèche de la figure 1), ou à l'inverse l'extraction tangentielle, du piton 1 entre la structure rigide 5 et la lame-ressort 8. Cette rampe simple ou composée facilite cette insertion dans la chambre 10 à l'encontre de l'effort de rappel élastique de la lame-ressort 8. Il en est de même pour l'extraction. Quand on presse le piton 1 contre cette rampe et la lame-ressort 8, il est facile de soulever la lèvre élastique 9, pour permettre au piton d'atteindre sa position montée dans la chambre 10 délimitée par un cran 15 formant un seuil d'introduction ou d'extraction.

Sur les variantes illustrées, la chambre 10 se situe, du côté de la lame-ressort 8, dans un dégagement 80 visible sur la figure 3, le piton 1 venant en appui sur une face arrière 93 de la lèvre élastique 9, et, du côté de la structure rigide 5, dans une encoche 53. Cette encoche 53 est délimité d'une part par un secteur d'entrée, de préférence rayonné, constituant une telle rampe 13, et d'autre part par un plat 51. Ce plat 51 peut, selon le mode de réalisation choisi, ou bien rester à distance de la lèvre élastique 9, soit, tel qu'illustré en figure 3, recevoir en appui une partie 94 de la lèvre élastique 9, seule une extrémité 95 en porte-à-faux coopérant en appui avec le piton 1. D'autres variantes sont imaginables sans s'écarter de l'invention, qui consiste à pincer le piton entre une structure rigide et une lame-ressort élastique.

La chambre 10 est conçue, dans toutes les variantes, pour immobiliser le piton 1 dans une position unique en projection dans un plan perpendiculaire à l'axe D.

De préférence, la structure rigide 5 ou/et la lame-ressort 8 comporte un cran 15 au niveau de la chambre 10, correspondant au seuil d'introduction ou d'extraction.

Pour le positionnement relatif optimal entre la structure rigide 5 et la lame-ressort 8, dans une réalisation avantageuse illustrée sur les figures, la structure rigide 5 comporte une encoche 17 (ou une fente, ou similaire) ou un ergot agencé pour coopérer avec un ergot 18 ou respectivement une encoche que comporte la lame-ressort 8, pour solidariser en rotation la structure rigide 5 et la lame-ressort 8 plaquées l'une sur l'autre. Dans une variante non illustrée, la lame-ressort peut aussi comporter au moins trois pattes pliées à 90° comme la lame élastique 9, et situées sur un alésage 81 ou un rebord périphérique 82 de la lame-ressort 8, agencées pour coopérer avec un alésage 58 ou un rebord périphérique 59 de la structure rigide 5, pour assurer leur assemblage parfaitement coaxial.

Ce positionnement relatif permet de synchroniser la structure rigide 5 et la lame-ressort 8, soit pendant leur assemblage, soit dans une phase de réglage si l'on décide de laisser une mobilité angulaire restreinte à l'ensemble de maintien 20 pour effectuer un réglage angulaire de position du piton 1. Naturellement, le mécanisme nécessite alors au moins des moyens de maintien en position de cet ensemble 20 par rapport à la structure 31.

De préférence, la structure rigide 5 est de forme sensiblement annulaire pour son maintien en appui sur une structure 31, notamment un coq de balancier, du mécanisme d'échappement 30, autour de l'axe D du ressort-spiral 21.

De préférence, la lame-ressort 8 est de forme sensiblement annulaire pour son maintien en appui entre une telle structure 31 et la structure rigide 5, ou bien en appui sur la structure rigide 5 sur toute leur périphérie commune, autour de l'axe D du ressort-spiral 21. Avantageusement, la structure rigide est montée sur la structure 31 de façon à emprisonner la lame-ressort 8.

Dans une exécution économique, la structure rigide 5 comporte au moins une face 51, 52, perpendiculaire à l'axe D dudit ressort-spiral 21, et, de préférence cette structure rigide 5 comporte deux faces 51, 52, parallèles entre elles et perpendiculaires à l'axe D du ressort-spiral 21.

Le cas particulier de la structure rigide 5 sur deux niveaux de la figure 4 autorise la compatibilité avec un mécanisme d'échappement équipé à l'origine d'un porte-piton traditionnel à vis, son coût de fabrication plus élevé est compensé par l'avantage offert par un meilleur guidage du piton 1, sur une plus grande hauteur.

L'invention concerne encore un mécanisme d'échappement 30 d'horlogerie comportant au moins un tel ensemble de maintien 20.

L'invention concerne encore un mouvement d'horlogerie 40 comportant au moins un tel mécanisme d'échappement 30.

L'invention concerne encore une pièce d'horlogerie 50 comportant au moins un tel mouvement 40. Plus particulièrement, cette pièce 50 est une montre. En somme, l'invention apporte divers avantages :
- la vis d'un porte-piton traditionnel à vis est remplacée par un composant découpé, peu coûteux ;
- l'usinage de la structure rigide formant porte-piton est fortement simplifié, voire remplacé par un étampage ;
- le mécanisme est d'un niveau esthétique et de qualité compatible avec des mouvements horlogers de haut de gamme ;
- un réglage axial du piton reste possible ;
- le mécanisme selon l'invention est interchangeable, dans un mouvement existant, avec un porte-piton traditionnel.

## Revendications

1. Ensemble (20) de maintien ou d'appui d'un ressort spiral (21) d'horlogerie, comportant un piton (1) et un porte-piton (2), lequel porte-piton (2) comporte des moyens de fixation (6) dudit porte-piton (2) à un mécanisme d'échappement (30), ledit piton (1) comportant au moins une surface latérale d'appui (7) définissant une direction de maintien ou d'appui d'un dit ressort spiral (21), **caractérisé en ce que** ledit porte-piton (2) est en deux parties, et comporte une structure rigide (5) porteuse desdits moyens de fixation (6), et une lame-ressort (8) plaquée contre ladite structure rigide (5), ladite lame-ressort comportant au moins une lèvre élastique (9) définissant avec ladite structure (5) une chambre (10) de réception dudit piton (1), ladite lèvre élastique coopérant avec ladite au moins une surface latérale d'appui (7) dudit piton (1) pour le maintien dudit piton (1) en position indexée et de blocage.

2. Ensemble (20) selon la revendication précédente, **caractérisé en ce que** ladite surface latérale d'appui (7) constitue une surface d'orientation qui définit une direction unique de l'extrémité externe dudit ressort spiral (21).

3. Ensemble (20) selon la revendication 1 ou 2, **caractérisé en ce que** ledit piton (1) comporte, de part et d'autre de ladite au moins une surface latérale d'appui (7), des surfaces d'arrêt (11 ; 12) pour limiter le débattement dudit piton (1) selon la direction de l'axe dudit ressort-spiral (21).

4. Ensemble (20) selon la revendication précédente, **caractérisé en ce que** ladite au moins une surface latérale d'appui (7) est ajustée auxdites surfaces d'arrêt (11 ; 12) pour définir une position unique dudit piton (1) selon la direction de l'axe (D) dudit ressort-spiral (21).

5. Ensemble (20) selon l'une des revendications précédentes, **caractérisé en ce que** ladite structure rigide (5) ou/et ladite lame-ressort (8) comporte une rampe d'introduction (13; 14) pour l'introduction tangentielle dudit piton (1) entre ladite structure rigide (5) et ladite lame-ressort (8) et son insertion dans ladite chambre (10) à l'encontre de l'effort de rappel élastique de ladite lame-ressort (8).

6. Ensemble (20) selon l'une des revendications précédentes, **caractérisé en ce que** ladite structure rigide (5) ou/et ladite lame-ressort (8) comporte un cran (15) au niveau de ladite chambre (10).

7. Ensemble (20) selon l'une des revendications précédentes, **caractérisé en ce que** ladite surface latérale d'appui (7) est un plat (16) parallèle à l'axe (D) dudit ressort-spiral (21).

8. Ensemble (20) selon l'une des revendications précédentes, **caractérisé en ce que** ladite structure rigide (5) comporte une encoche (17) ou un ergot (18) agencé pour coopérer avec un ergot (18) ou respectivement une encoche (17) que comporte ladite lame-ressort (8), pour solidariser en rotation ladite structure rigide (5) et ladite lame-ressort (8) plaquées l'une sur l'autre.

9. Ensemble (20) selon l'une des revendications précédentes, **caractérisé en ce que** ladite structure rigide (5) est de forme sensiblement annulaire pour son maintien en appui sur une structure (31) dudit mécanisme d'échappement (30), autour de l'axe (D) dudit ressort-spiral (21).

10. Ensemble (20) selon l'une des revendications précédentes, **caractérisé en ce que** ladite lame-ressort (8) est de forme sensiblement annulaire pour son maintien en appui entre une structure (31) dudit mécanisme d'échappement (30) et ladite structure rigide (5), ou bien en appui sur ladite structure rigide (5) sur toute leur périphérie, autour de l'axe (D) dudit ressort-spiral (21).

11. Ensemble (20) selon l'une des revendications précédentes, **caractérisé en ce que** ladite structure rigide (5) comporte au moins une face (51 ; 52) perpendiculaire à l'axe (D) dudit ressort-spiral (21).

12. Ensemble (20) selon la revendication précédente, **caractérisé en ce que** ladite structure rigide (5) comporte deux faces (51 ; 52) parallèles entre elles et perpendiculaires à l'axe (D) dudit ressort-spiral (21).

13. Mécanisme d'échappement (30) d'horlogerie comportant au moins un ensemble (20) selon l'une des revendications précédentes.

14. Mouvement d'horlogerie (40) comportant au moins un mécanisme d'échappement (30) selon la revendication précédente.

15. Pièce d'horlogerie (50) comportant au moins un mouvement (40) selon la revendication précédente, **caractérisée en ce qu'**elle est une montre.

## Patentansprüche

1. Anordnung (20) zum Halten oder Stützen einer Uhren-Spiralfeder (21), umfassend ein Spiralklötzchen (1) und einen Spiralklötzchenträger (2), wobei der Spiralklötzchenträger (2) Mittel (6) zum Befestigen des Spiralklötzchenträgers (2) an einem Hemmungsmechanismus (30) aufweist und das Spiralklötzchen (1) mindestens eine seitliche Abstützoberfläche (7) aufweist, die eine Halte- oder Stützrichtung für eine solche Spiralfeder (21) definiert, **dadurch gekennzeichnet, dass** der Spiralklötzchenträger (2) aus zwei Teilen besteht und eine starre Struktur (5) zum Tragen der Befestigungsmittel (6) und ein Federblatt (8), das gegen die starre Struktur (5) gepresst ist, aufweist, wobei das Federblatt mindestens eine elastische Lippe (9) aufweist, die mit der Struktur (5) eine Kammer (10) für die Aufnahme des Spiralklötzchens (1) definiert, wobei die elastische Lippe mit der mindestens einen seitlichen Abstützoberfläche (7) des Spiralklötzchens (1) zusammenwirkt, um das Spiralklötzchen (1) an einer indexierten Verriegelungsposition zu halten.

2. Anordnung (20) nach dem vorhergehenden Anspruch, **dadurch gekennzeichnet, dass** die seitliche Abstützoberfläche (7) eine Ausrichtungsoberfläche bildet, die eine eindeutige Richtung des äußeren Endes der Spiralfeder (21) definiert.

3. Anordnung (20) nach Anspruch 1 oder 2, **dadurch gekennzeichnet, dass** das Spiralklötzchen (1) beiderseits der mindestens einen seitlichen Abstützoberfläche (7) Anschlagoberflächen (11; 12) umfasst, um den Ausschlag des Spiralklötzchens (1) in der Richtung der Achse der Spiralfeder (21) zu begrenzen.

4. Anordnung (20) nach dem vorhergehenden Anspruch, **dadurch gekennzeichnet, dass** die mindestens eine seitliche Abstützoberfläche (7) an die Anschlagoberflächen (11; 12) angepasst wird, um eine eindeutige Position des Spiralklötzchens (1) in Richtung der Achse (D) der Spiralfeder (21) zu definieren.

5. Anordnung (20) nach einem der vorhergehenden Ansprüche, **dadurch gekennzeichnet, dass** die starre Struktur (5) und/oder das Federblatt (8) eine Einführschräge (13; 14) für die tangentiale Einführung des Spiralklötzchens (1) zwischen die starre Struktur (5) und das Federblatt (8) und für sein Einsetzen in die Kammer (10) entgegen der elastischen Rückstellkraft des Federblatts (8) umfassen.

6. Anordnung (20) nach einem der vorhergehenden Ansprüche, **dadurch gekennzeichnet, dass** die starre Struktur (5) und/oder das Federblatt (8) auf Höhe der Kammer (10) eine Einkerbung (15) umfassen.

7. Anordnung (20) nach einem der vorhergehenden Ansprüche, **dadurch gekennzeichnet, dass** die seitliche Abstützoberfläche (7) eine Abflachung (16) parallel zu der Achse (D) der Spiralfeder (21) ist.

8. Anordnung (20) nach einem der vorhergehenden Ansprüche, **dadurch gekennzeichnet, dass** die starre Struktur (5) eine Aussparung (17) oder einen Vorsprung (18) aufweist, die/der dafür ausgelegt ist, mit einem Vorsprung (18) oder entsprechend mit einer Aussparung (17) zusammenzuwirken, die das Federblatt (8) aufweist, um die starre Struktur (5) und das Federblatt (8) gegeneinander gepresst drehfest miteinander zu verbinden.

9. Anordnung (20) nach einem der vorhergehenden Ansprüche, **dadurch gekennzeichnet, dass** die starre Struktur (5) im Wesentlichen ringförmig ist, um an einer Struktur (31) des Hemmungsmechanismus (30) um die Achse (D) der Spiralfeder (21) abstützend gehalten zu werden.

10. Anordnung (20) nach einem der vorhergehenden Ansprüche, **dadurch gekennzeichnet, dass** das Federblatt (8) im Wesentlichen ringförmig ist, um entweder abstützend zwischen einer Struktur (31) des Hemmungsmechanismus (30) und der starren Struktur (5) oder abstützend an der starren Struktur (5) auf ihrem gesamten Umfang um die Achse (D) der Spiralfeder (21) gehalten zu werden.

11. Anordnung (20) nach einem der vorhergehenden Ansprüche, **dadurch gekennzeichnet, dass** die starre Struktur (5) mindestens eine Fläche (51; 52) aufweist, die zu der Achse (D) der Spiralfeder (21) senkrecht ist.

12. Anordnung (20) nach dem vorhergehenden Anspruch, **dadurch gekennzeichnet, dass** die starre Struktur (5) zwei Flächen (51; 52) aufweist, die zueinander parallel und zu der Achse (D) der Spiralfeder (21) senkrecht sind.

13. Uhren-Hemmungsmechanismus (30), umfassend mindestens eine Anordnung (20) nach einem der vorhergehenden Ansprüche.

14. Uhrwerk (40), umfassend mindestens einen Hemmungsmechanismus (30) nach dem vorhergehenden Anspruch.

15. Zeitmessgerät (50), umfassend mindestens ein Werk (40) nach dem vorhergehenden Anspruch, **dadurch gekennzeichnet, dass** es eine Uhr ist.

## Claims

1. Assembly (20) for holding or supporting a timepiece balance spring (21), including a balance spring stud (1) and a stud-holder (2), said stud-holder (2) includes means (6) of securing said stud-holder (2) to an escapement mechanism (30), said balance spring stud (1) including at least one lateral bearing surface (7) defining a direction of holding or supporting a said balance spring (21), **characterized in that** said stud-holder (2) is in two parts, and includes a rigid structure (5) carrying said securing means (6), and a strip spring (8) pressed against said rigid structure (5), said strip spring including at least one elastic lip (9) defining, with said structure (5), a chamber (10) for receiving said stud (1), said elastic lip cooperating with said at least one lateral bearing surface (7) of said stud (1) to hold said stud (1) in an indexed locking position.

2. Assembly (20) according to the preceding claim, **characterized in that** said lateral bearing surface (7) forms an orientation surface which defines only one direction of the outer end of said balance spring (21).

3. Assembly (20) according to claim 1 or 2, **characterized in that** said balance spring stud (1) includes, on either side of said at least one lateral bearing surface (7), stop surfaces (11; 12) for limiting the travel of said balance spring stud (1) in the direction of the axis of said balance spring (21).

4. Assembly (20) according to the preceding claim, **characterized in that** said at least one lateral bearing surface (7) is adjusted to said stop surfaces (11; 12) to define only one position of said balance spring stud (1) in the direction of the axis (D) of said balance spring (21).

5. Assembly (20) according to any of preceding claims, **characterized in that** said rigid structure (5) or/and said strip spring (8) includes an insertion ramp (13; 14) for the tangential insertion of said balance spring stud (1) between said rigid structure (5) and said strip spring (8) and the insertion thereof into said chamber (10) against the elastic return force of said strip spring (8).

6. Assembly (20) according to any of preceding claims, **characterized in that** said rigid structure (5) and/or said strip spring (8) includes a notch (15) in said chamber (10).

7. Assembly (20) according to any of preceding claims, **characterized in that** said lateral bearing surface (7) is a flat portion (16) parallel to the axis (D) of said balance spring (21).

8. Assembly (20) according to any of preceding claims, **characterized in that** said rigid structure (5) includes a notch (17) or a lug (18) arranged to cooperate with a lug (18) or respectively a notch (17) comprised in said strip spring (8), to secure in rotation said rigid structure (5) and said strip spring (8) pressed one on top of the other.

9. Assembly (20) according to any of preceding claims, **characterized in that** said rigid structure (5) is of substantially annular shape enabling said structure to be held bearing on a structure (31) of said escapement mechanism (31) about the axis (D) of said balance spring (21).

10. Assembly (20) according to any of preceding claims, **characterized in that** said strip spring (8) is of substantially annular shape enabling said strip spring to be held bearing between a structure (31) of said escapement mechanism (31) and said rigid structure (5), or bearing on said rigid structure (5) over the entire common periphery thereof about the axis (D) of said balance spring (21).

11. Assembly (20) according to any of preceding claims, **characterized in that** said rigid structure (5) includes at least one face (51; 52) perpendicular to the axis (D) of said balance spring (21).

12. Assembly (20) according to the preceding claim, **characterized in that** said rigid structure (5) includes two faces (51; 52) which are parallel to each other and perpendicular to the axis (D) of said balance spring (21).

13. Timepiece escapement mechanism (30) including at least one assembly (20) according to any of preceding claims.

14. Timepiece movement (40) including at least one escapement mechanism (30) according to the preceding claim.

15. Timepiece (50) including at least one movement (40) according to the preceding claim, **characterized in that** the timepiece is a watch.
